# EUROPÄISCHE PATENTANMELDUNG

(11) **EP 1 618 971 A1**
(43) Veröffentlichungstag der Anmeldung: **25.01.2006**
(21) Anmeldenummer: 04017088.8
(22) Anmeldetag: 20.07.2004
(51) Int. Cl.: B08B 9/087, B22D 41/00

(54) **Tiegelreinigungsvorrichtung und Verfahren zum Reinigen eines Tiegels**

(71) Anmelder: Vaw-Imco Guss und Recycling GmbH, 41515 Grevenbroich (DE)
(72) Erfinder: Mallek, Wilfried, 84513 Töging (DE)
(74) Vertreter: Heselberger, Johannes

(57) **Zusammenfassung**

Tiegelreinigungsvorrichtung (1) mit einer Aufnahmeeinheit (2) für den zu reinigenden Tiegel (3) und einer Reinigungseinheit (4), wobei die Aufnahmeeinheit (2) Mittel aufweist, um den Tiegel (3) zu bewegen und die Reinigungseinheit (4) einen beweglichen Reinigungsarm (5) mit einem Schabewerkzeug (6) zum Reinigen der Tiegelinnenseite aufweist, wobei der Tiegel (3) und der Reinigungsarm (5) mit dem Schabewerkzeug (6) derart beweglich angeordnet sind, dass das Schabewerkzeug (6) an der Tiegelinnenseite entlang schaben kann, sowie ein entsprechendes Verfahren zum Reinigen eines Tiegels.

## Beschreibung

Die vorliegende Erfindung betrifft eine Vorrichtung zur Reinigung von Tiegeln, insbesondere von solchen Tiegeln, wie sie für den Transport von flüssigem Aluminium verwendet werden und ein Verfahren zum Reinigen von Tiegeln.

Tiegel oder Behälter werden zum Transport unterschiedlichster Materialien verwendet. Ein Beispiel hierfür sind Tiegel für den Transport von flüssigem Aluminium. Hierbei ist es wichtig, dass das Aluminium während des Transportes im wesentlichen seine Temperatur und damit seinen flüssigen Zustand beibehält. Derartige Tiegel oder Behälter können unterschiedliche Geometrien aufweisen. Üblicherweise weisen die Tiegel an der Innenseite Rundungen auf und bilden dadurch beispielsweise einen Zylinder oder einen Kugelabschnitt. Verschlossen werden die Tiegel im allgemeinen durch einen Deckel. Bekannte Tiegel bestehen aus einem Stahlmantel, der auf der Innenseite mit feuerfesten Materialien ausgekleidet ist. Derartige Tiegel werden beispielsweise von der Firma Bartz Maschinen- und Anlagenbau, der Firma Dr. Schmitz + Appelt Industrieofenbau und der Firma ASM Anlagentechnik hergestellt.

Bei längerer Lagerung von flüssigem Aluminium in den Tiegeln, beispielsweise bei dem Transport von flüssigem Aluminium über weite Strecken, kann nicht verhindert werden, dass Teile des flüssigen Aluminiums soweit abkühlen, dass sie sich an der Oberfläche der Tiegelinnenseite festsetzen.

Insbesondere nach mehreren Transporten von flüssigem Aluminium verkleinern solche Rückstände das Fassungsvermögen eines Tiegels. Derartige Rückstände können auch zu Krätzbrand während des Aufheizvorganges führen. Außerdem verschlechtern die Rückstände in dem Tiegel die Qualität des in dem Tiegel transportierten flüssigen Aluminiums.

Im Stand der Technik sind verschiedene Verfahren zum Reinigen solcher Tiegel bekannt. So können die Verunreinigungen an der Tiegelinnenseite beispielsweise mit einer speziellen Vorrichtung abgefräst werden. Dieses Verfahren hat allerdings den Nachteil das es sehr teuer ist. Eine günstigere Alternative ist es die Verunreinigungen mit Hilfe eines Presslufthammers manuell zu entfernen. Dieses Verfahren ist allerdings sehr zeitaufwendig und muss sehr vorsichtig durchgeführt werden, da sonst der Tiegel beschädigt wird. Bei beiden Verfahren besteht außerdem die Gefahr, dass die feuerfeste Auskleidung in Mitleidenschaft gezogen wird. Außerdem ist bei beiden Verfahren die körperliche Belastung für die Mitarbeiter, die die Reinigung durchführen extrem hoch.

Die Aufgabe der vorliegenden Erfindung ist es daher, eine Vorrichtung und ein entsprechendes Verfahren bereit zu stellen mit dem Tiegel schnell und günstig gereinigt werden können.

Erfindungsgemäß wird die Aufgabe durch eine Tiegelreinigungsvorrichtung gelöst, die mindestens eine Aufnahmeeinheit für den zu reinigenden Tiegel und mindestens eine Reinigungseinheit aufweist, wobei die mindestens eine Aufnahmeeinheit Mittel aufweist, um den Tiegel zu bewegen und die mindestens eine Reinigungseinheit mindestens einen beweglichen Reinigungsarm mit mindestens einem Schabewerkzeug zum Reinigen der Tiegelinnenseite aufweist, wobei der Tiegel und der Reinigungsarm mit dem Schabewerkzeug derart beweglich angeordnet sind, dass das Schabewerkzeug an der Tiegelinnenseite entlangschaben kann.

Mit Hilfe der erfindungsgemäßen Vorrichtung kann die Tiegelinnenseite einfach und schnell gereinigt werden. Der in der Aufnahmeeinheit bewegliche Tiegel und der beweglich angeordnete Reinigungsarm können zueinander derart bewegt werden, dass das Ende des Reinigungsarms die komplette Innenseite abfahren kann. Mit Hilfe eines an dem Reinigungsarm angeordneten Schabewerkzeugs kann die Reinigungsvorrichtung an der Tiegelinnenseite entlangschaben und so die Verunreinigungen entfernen. Bei dem Schabewerkzeug handelt es sich vorzugsweise um einen überdimensionalen Drehmeißel, der eine stumpfe Schneide aufweist. Hierfür wird das Schabewerkzeug mit Hilfe des Reinigungsarms nach vorne gedrückt und der Tiegel mit Hilfe der Aufnahmeeinheit gedreht. Ein derartiges Schabewerkzeug hat den Vorteil, dass es aufgrund der relativ stumpfen Schneide relativ preiswert ist und trotzdem einen guten Reinigungseffekt erzielt.

Vorzugsweise ist die Aufnahmeeinheit derart gestaltet, dass der Tiegel in der Aufnahmeeinheit um die eigene Achse gedreht werden kann. Weiter bevorzugt kann der Tiegel in der Aufnahmeeinheit gekippt werden, vorzugsweise von einer aufrechten Standposition bis zu einer sogenannten Über-Kopf-Position.

Der Reinigungsarm kann vorzugsweise verlängert und verkürzt werden und somit beispielsweise das Schabewerkzeug in der Nähe der Öffnung des Tiegels oder im Bereich des Bodens des Tiegels anordnen. In einer weiteren bevorzugten Ausführungsform ist der Reinigungsarm derart angeordnet, dass er auch seitlich schwenkbar ist.

Erfindungsgemäß wird die Aufgabe auch durch eine Reinigungseinheit zur Reinigung eines Tiegels gelöst, wobei die Reinigungseinheit einen beweglichen Reinigungsarm mit einem Schabewerkzeug zum Reinigen der Tiegelinnenseite aufweist und wobei der Tiegel und der Reinigungsarm mit dem Schabewerkzeug derart beweglich angeordnet sind, dass das Schabewerkzeug an der Tiegelinnenseite entlangschaben kann.

Die erfindungsgemäße Aufgabe wird auch durch ein Verfahren zum Reinigen eines Tiegels gelöst, wobei das Verfahren folgende Schritte aufweist:
- Anordnen des zu reinigenden Tiegels in einer Aufnahmeeinheit derart, dass der Tiegel in der Aufnahmeeinheit bewegt werden kann,
- Einführen eines beweglichen Reinigungsarms mit einem Schabewerkzeug in den Tiegel und
- Bewegen des Reinigungsarms und des Tiegels derart, dass das Schabewerkzeug an der Innenseite des Tiegels entlangschabt.

Vorzugsweise wird für dieses Verfahren zum Reinigen eines Tiegels der Tiegel aufgeheizt. Weiter bevorzugt wird der Tiegel derart aufgeheizt, dass Verunreinigungen in dem Tiegel einen Zustand zwischen teigig und spröde annehmen.

Im Folgenden werden Ausführungsbeispiele der Erfindung anhand der beigefügten Zeichnungen erläutert, in denen
- Figur 1: eine Ausführungsform der erfindungsgemäßen Tiegelreinigungsvorrichtung mit einer Aufnahmeeinheit und einer Reinigungseinheit zeigt und
- Figur 2: eine Draufsicht auf die Reinigungseinheit und einen Querschnitt des Tiegels während des Reinigungsvorganges zeigt.

Figur 1 zeigt ein Ausführungsbeispiel der erfindungsgemäßen Tiegelreinigungsvorrichtung (1). Die Tiegelreinigungsvorrichtung (1) weist hierbei eine Aufnahmeeinheit (2) zur Aufnahme des zu reinigenden Tiegels (3) auf. In dem vorliegenden Ausführungsbeispiel ist die Aufnahmeeinheit (2) derart gestaltet, dass sie den Tiegel (3) beispielsweise aus einer aufrechten Standposition in eine horizontale Arbeitsposition kippen kann. Darüber hinaus ist in dem Figur 1 dargestellten Ausführungsbeispiel die Aufnahmeeinheit (2) derart dargestellt, dass der Tiegel (3) in der Aufnahmeeinheit (2) um die eigene Achse (7) gedreht werden kann.

Erfindungsgemäß weist die Tiegelreinigungsvorrichtung (1) auch eine Reinigungseinheit (4) mit einem beweglichen Reinigungsarm (5) und einem daran angebrachten Schabewerkzeug (6) auf. In dem Figur 1 dargestellten Ausführungsbeispiel ist der Reinigungsarm (5) horizontal angeordnet und kann mit Hilfe von geeigneten Vorrichtungen derart ausgefahren werden, dass das Schabewerkzeug (6) an der Innenseite des Tiegels (3) entlangschaben kann. Darüber hinaus kann der Reinigungsarm (5) in den vorliegenden Ausführungsbeispiel auch innerhalb der horizontalen Ebene verschwenkt werden.

Figur 2 zeigt in mehrere Figuren (a bis c) das Zusammenspiel zwischen der Bewegung des Tiegels (3) durch die Aufnahmeeinheit (2) und dem Reinigungsarm (5) mit dem Schabewerkzeug (6) während des Reinigungsverfahrens. Zum Reinigen des Tiegels (3) wird der Tiegel (3) durch die Aufnahmeeinheit (2) gedreht. Das Schabewerkzeug (6) wird von dem Reinigungsarm (5) gegen die Tiegelinnenwand gedrückt. Während des Reinigungsverfahrens fährt das Schabewerkzeug (6) die komplette Innenkontur des Tiegels (3) ab und kann somit diesen komplett von Verunreinigungen befreien.

## Patentansprüche

1. Tiegelreinigungsvorrichtung (1) mit einer Aufnahmeeinheit (2) für den zu reinigenden Tiegel (3) und einer Reinigungseinheit (4), wobei die Aufnahmeeinheit (2) Mittel aufweist, um den Tiegel (3) zu bewegen und die Reinigungseinheit (4) einen beweglichen Reinigungsarm (5) mit einem Schabewerkzeug (6) zum Reinigen der Tiegelinnenseite aufweist, wobei der Tiegel (3) und der Reinigungsarm (5) mit dem Schabewerkzeug (6) derart beweglich angeordnet sind, dass das Schabewerkzeug (6) an der Tiegelinnenseite entlang schaben kann.

2. Tiegelreinigungsvorrichtung (1) nach dem vorhergehenden Anspruch, **dadurch gekennzeichnet, dass** der Tiegel (3) in der Aufnahmeeinheit (2) um die eigenen Achse (7) drehbar angeordnet ist.

3. Tiegelreinigungsvorrichtung (1) nach einem der vorhergehenden Ansprüche, **dadurch gekennzeichnet, dass** der Tiegel (3) in der Aufnahmeeinheit (2) kippbar angeordnet ist.

4. Reinigungseinheit (4) zur Reinigung eines Tiegels (3), die einen beweglichen Reinigungsarm (5) mit einem Schabewerkzeug (6) zum Reinigen der Tiegelinnenseite aufweist, wobei der Tiegel (3) und der Reinigungsarm (5) mit dem Schabewerkzeug (6) derart beweglich angeordnet sind, dass das Schabewerkzeug (6) an der Tiegelinnenseite entlang schaben kann.

5. Verfahren zum Reinigen eines Tiegels (3), wobei das Verfahren folgende Schritte aufweist:
- Anordnen des Tiegels (3) in einer Aufnahmeeinheit (2) derart, dass der Tiegel (3) in der Aufnahmeeinheit (2) bewegt werden kann,
- Einführen eines beweglichen Reinigungsarms (5) mit einem Schabewerkzeug (6) in den Tiegel (3), und
- Bewegen des Reinigungsarms (5) und des Tiegels (3) derart, dass das Schabewerkzeug (6) an der Innenseite des Tiegels (3) entlang schabt.

6. Verfahren zum Reinigen eines Tiegels (3) nach dem vorhergehenden Anspruch, **dadurch gekennzeichnet, dass** der Tiegel (3) zum Reinigen aufgeheizt wird.

7. Verfahren zum Reinigen eines Tiegels (3) nach dem vorhergehenden Anspruch, **dadurch gekennzeichnet, dass** der Tiegel (3) derart aufgeheizt wird, dass Verunreinigungen in dem Tiegel (3) einen Zustand zwischen teigig und spröde annehmen.
